# FASCICULE DE BREVET EUROPEEN

(11) **EP 1 490 637 B1**
(45) Date de publication et mention de la délivrance du brevet: **26.07.2006**
(21) Numéro de dépôt: 03725279.8
(22) Date de dépôt: 12.03.2003
(51) Int. Cl.: F25D 3/11, F25D 29/00

(54) **TUNNEL CRYOGÉNIQUE ET PROCÉDÉ DE CONDUITE D'UN TEL TUNNEL**
TIEFKÜHLTUNNEL UND VERFAHREN ZUM BETRIEB EINES SOLCHEN TUNNELS
CRYOGENIC TUNNEL AND METHOD OF OPERATING THE SAME

(30) Priorité: 21.03.2002 FR 0203512
(43) Date de publication de la demande: 29.12.2004
(73) Titulaire: L'AIR LIQUIDE, Société Anonyme à Directoire et Conseil de Surveillance pour l'Etude et l'Exploitation des, 75321 Paris Cedex 07 (FR)
(72) Inventeur: CLOAREC, Alain, F-78390 BOIS D'ARCY (FR); PATHIER, Didier, F- 78960 Vosins Le Bretonneux (FR); TAYLOR, Robert, B-1300 Wavre (BE)
(74) Mandataire: Mellul-Bendelac, Sylvie Lisette
(86) Numéro de dépôt international: PCT/FR2003/000790
(87) Numéro de publication internationale: WO 2003/081149

(56) Documents cités:
- EP-A- 0 667 503
- FR-A- 2 765 674
- US-A- 4 739 623
- US-A- 4 783 972
- US-A- 4 955 206
- US-A- 5 878 582

## Description

La présente invention concerne un procédé de conduite d'un tunnel cryogénique, tunnel du genre dans lequel circulent des produits à refroidir ou surgeler, équipé de moyens d'injection d'un fluide cryogénique ainsi que de moyens d'extraction à débit variable des gaz froids résultant de la vaporisation du fluide dans le tunnel. L'invention concerne également un tunnel cryogénique équipé d'un dispositif de conduite.

Un tunnel cryogénique est un système ouvert dans lequel circulent des produits à refroidir ou à surgeler, par injection en général d'azote liquide ou de tout autre fluide cryogénique qui après vaporisation doit être évacué du système sous forme gazeuse.

Le tunnel possède une ouverture pour l'entrée et une ouverture pour la sortie des produits.

Le liquide cryogénique entre dans le tunnel par une ou plusieurs tuyauteries.

Une ou plusieurs ouvertures supplémentaires sont généralement dédiées à l'extraction des gaz froids résultant de la vaporisation du fluide dans le tunnel ce qui suppose donc une aspiration et le rejet des gaz contenant une forte proportion d'azote en plein air.

Dans un fonctionnement idéal, les flux de gaz devraient être équilibrés comme suit :
- Débit d'extraction = Débit d'azote gazeux généré par l'injection d'azote liquide.
- Coté sortie des produits : débit d'entrée d'air nul et débit de sortie de gaz également nul.
- Coté entrée des produits : idem i.e débit d'entrée d'air et débit de sortie de gaz nuls.

En pratique, il est quasiment impossible d'obtenir un tel fonctionnement idéal et en particulier, il est très difficile de contrôler de manière constante les deux aspects suivants :
- L'adaptation du débit d'extraction au volume d'azote gazeux généré : en pratique la quantité d'azote injectée dans le tunnel est variable et l'extraction peut alors difficilement suivre le besoin.
- L'équilibre des gaz entre la sortie et l'entrée du tunnel : dans le cas où le débit d'extraction est correctement adapté, un tunnel peut être en légère aspiration coté sortie des produits et en léger refoulement coté entrée des produits alors qu'un moment plus tard, la situation peut s'être inversée.

Différentes approches ont alors été proposées pour apporter une solutions aux problèmes listés ci-dessus.

Dans le cas le plus fréquent, pour éviter les sorties de gaz (donc les fuites d'azote dans le local de production), on pratique une « sur-extraction ».

Pour cela on utilise typiquement une extraction à débit fixe calculé avec une importante marge de sécurité sur le besoin maximum du tunnel , avec des hottes d'aspiration situées en entrée et en sortie de tunnel.

Dans un tel cas, on observe les caractéristiques suivantes :
- le débit d'extraction est largement supérieur au débit d'azote gazeux généré par l'injection d'azote liquide.
- Coté sortie des produits : le débit d'entrée d'air est largement supérieur à 0 tandis que le débit de sortie de gaz est presque nul.
- Coté entrée des produits : idem i.e un débit d'entrée d'air largement supérieur à 0 tandis que le débit de sortie de gaz est presque nul.

On comprend alors que l'avantage de cette solution technique est que le risque d'anoxie (fuites d'azote cumulées dans le local de production entraînant une chute du taux d'oxygène dans la pièce) est faible au démarrage du tunnel mais que son inconvénient est lié aux importantes entrées d'air qui provoquent une entrée d'humidité dans le tunnel. A l'intérieur, l'appareil se couvre alors rapidement de givre et perd de son efficacité. De plus, cette entrée d'air entraîne une surconsommation d'azote.

Il est à noter que ces entrées d'air provoquent aussi une entrée d'humidité dans les conduits d'extraction et donc l'apparition de givre. Après plusieurs heures de fonctionnement, ce givre peut boucher les conduits d'extraction et entraîner une fuite d'azote au niveau du tunnel par manque d'extraction (d'où un risque d'anoxie).

Assez fréquemment aussi on trouve dans l'industrie une solution pour limiter les entrées d'air et les sorties gaz selon laquelle l'extraction est légèrement supérieure au besoin (« légère sur-extraction »). C'est souvent le meilleur compromis qui puisse être pratiqué en l'état actuel de la technique.

Selon cette solution, on pratique une extraction à débit fixe calculé au plus juste sur le besoin maximum du tunnel ou bien une extraction à débit variable indexée sur le taux d'ouverture de la vanne d'arrivée d'azote liquide dans le tunnel.

Dans un tel cas, on observe les caractéristiques suivantes :
- le débit d'extraction est supérieur au débit d'azote gazeux généré par l'injection d'azote liquide
- coté sortie des produits : le débit d'entrée d'air est légèrement positif, avec des variations plus ou moins importantes suivant les phases de fonctionnement du tunnel alors que le débit de sortie gaz est légèrement négatif en moyenne, ici encore avec des variations plus ou moins importantes suivant les phases de fonctionnement du tunnel.
- coté entrée des produits : ici encore le débit d'entrée d'air est en moyenne légèrement positif, tandis que le débit de sortie gaz est légèrement négatif en moyenne.

On voit alors que l'équilibre entre la sortie et l'entrée du tunnel est variable dans le temps et que l'on peut ainsi passer de la situation d'observation d'une sortie de gaz en entrée de tunnel et d'aspiration d'air en sortie de tunnel à la situation d'aspiration d'air en entrée de tunnel et de sortie de gaz en sortie de tunnel.

On comprend alors que l'avantage principal de cette solution de « légère sur-extraction » est que le risque d'anoxie est assez faible au démarrage du tunnel tandis que son inconvénient principal, tout comme pour la sur-extraction, est lié au fait que l'entrée d'air provoque un givrage de l'appareil et des conduits d'extraction et une sur consommation en azote. Cependant, le débit d'entrée d'air est réduit et les inconvénients techniques ci-dessus listés sont alors plus ou moins limités suivant les cas.

On peut encore citer une dernière approche, en pratique quasiment jamais mise en application, se plaçant, pour limiter les entrées d'air, sous aspiration réduite (« sous-extraction »).

Dans un tel cas, on observe les caractéristiques suivantes :
- un débit d'extraction inférieur au débit d'azote gazeux généré par l'injection d'azote liquide.
- coté sortie des produits : un débit d'entrée d'air quasi nul alors que le débit de sortie de gaz est positif.
- coté entrée des produits : également un débit d'entrée d'air quasi nul pour un débit de sortie de gaz positif.

L' avantage de cette situation est bien sur l'absence d'entrée d'air en entrée et sortie de tunnel . Il n'y a donc pas de dépôt de givre dans l'appareil et dans les conduits d'extraction pas plus que de surconsommation d'azote causé par d'éventuelles entrées d'air chaud.

En revanche bien évidemment le fonctionnement d'un tunnel dans ces conditions est dangereux. Les fuites d'azote vers l'extérieur du tunnel entraînent un risque d'anoxie et donc une situation dangereuse pour les personnes travaillant à proximité.

On constate donc à la lumière de ce qui précède la nécessité réelle pour cette industrie de pouvoir proposer une solution offrant un meilleur compromis, permettant de se rapprocher davantage de l'équilibre idéal. Pour cela :
le débit d'extraction doit être adapté au volume d'azote gazeux généré. La quantité d'azote injectée dans le tunnel étant variable, le débit de l'extraction doit suivre aussi exactement que possible le besoin en tenant compte des éventuels retards entre l'injection d'azote liquide et le moment où il se vaporise.

- concernant l'équilibre des gaz entre la sortie et l'entrée du tunnel : le système doit permettre de guider les gaz pour éviter qu'ils ne sortent ni en entrée ni en sortie de tunnel.
- l'ensemble de ces contrôles est préférentiellement automatique sans autre action humaine que la fixation des réglages de départ.

Ainsi, avec un tel équilibre des gaz dans le tunnel et une extraction totalement adaptée au besoin, le tunnel n'aspirerait plus d'air (ni en entrée ni en sortie) et pourrait donc fonctionner plus longtemps sans dégivrage et sans perdre son efficacité. Les conduites d'extraction ne se boucheraient plus et les fuites d'azote seraient à tout le moins considérablement amoindries, voire supprimées. Le risque d'anoxie serait ainsi maîtrisé.

On peut encore citer l'approche du document US-5 878 582 qui tente de piloter une enceinte cryogénique en agissant sur le débit d'extraction en fonction de la différence entre les températures à l'entrée et à l'intérieur de l'appareil comparée à une différence de consigne entre lesdites températures.

La Demanderesse a pu démontrer que cette approche technique, apporte certes des améliorations par rapports aux approches de l'art antérieur citées plus haut, mais reste insuffisante tout simplement parce qu'elle ne prend pas en compte la température ambiante dans le local où fonctionne l'enceinte cryogénique.

En effet pour obtenir de bons résultats selon ce document, la température de consigne doit être proche de la température ambiante tout en restant toujours inférieure. En effet, si la consigne devient supérieure à la température ambiante (du fait que la température ambiante a chuté), le système devient inopérant car l'extraction va accélérer sans fin sans parvenir jamais à atteindre cette température de consigne. Il sera impossible de faire monter la température mesurée au-dessus de la température de l'air ambiant. En résumé, si la température ambiante dans le local est relativement stable (plus ou moins 1 degré), le système peut facilement être piloté selon cette technique, en revanche, quand la température du local varie (ce qui est souvent le cas dans les locaux de production en agroalimentaire), cette technique de pilotage peut devenir inefficace voire inopérante par moment (température de consigne devenant supérieure à la température ambiante).

Dans ce contexte, l'invention a pour objet un procédé de conduite d'un tunnel cryogénique dans lequel circulent des produits à refroidir ou surgeler, tunnel équipé de moyens d'injection d'un fluide cryogénique ainsi que de moyens d'extraction à débit variable de tout ou partie des gaz froids résultant de la vaporisation dudit fluide dans le tunnel, se caractérisant en ce que :
a) on dispose d'au moins une sonde de température située à l'extérieur du tunnel à proximité de son entrée et/ou de sa sortie, apte à fournir une valeur T_{entrée/sortie} de la température des gaz en son point de localisation;
b) on dispose d'au moins une sonde de température située à l'extérieur du tunnel apte à fournir une valeur T_{amb} de la température ambiante du local où fonctionne le tunnel ;
c) on détermine la différence T_{amb-entrée/sortie} entre ladite température ambiante T_{amb} et ladite température T_{entrée/sortie} , ou la différence entre la moyenne des températures ambiantes fournies par lesdites sondes de température ambiante et la moyenne de dites températures T_{entrée/sortie} fournies par lesdites sondes de température d'entrée/sortie ;
d) on compare la valeur de la différence de température fournie par l'étape c) avec une valeur de consigne prédéterminée T⁰_{amb⁻entrée/sortie};
e) on rétroagit, en fonction du résultat de la comparaison de l'étape d), sur le débit d'extraction desdits moyens d'extraction afin de rétablir si nécessaire la valeur de ladite différence de température au niveau de ladite valeur de consigne T⁰_{amb⁻entrée/sortie}.

La Demanderesse a donc mis en évidence le rôle fondamental de la prise en compte de la température ambiante du local où fonctionne le tunnel dans l'obtention d'une conduite de qualité. On conçoit que la sonde de température ambiante doive être préférentiellement disposée à un endroit où la température n'est pas influencée par le tunnel ni par tout autre machine ou système de ventilation présents dans le local considéré.

Le procédé de conduite selon l'invention pourra par ailleurs adopter l'une ou plusieurs des caractéristiques techniques suivantes :
- on utilise, pour effectuer ladite rétroaction de l'étape e) une régulation de type PID.
- on dispose, à l'intérieur du tunnel, de un ou plusieurs volets d'équilibrage des gaz, apte(s) à orienter les gaz froids vers l'entrée ou la sortie du tunnel, et actionnables automatiquement depuis l'extérieur du tunnel.
- dans le contexte de la présence des dits volets :
   i) on dispose d'au moins une sonde de température située à l'extérieur du tunnel à proximité de sa sortie, apte à fournir une valeur Tₛₒᵣₜᵢₑ de la température des gaz en son point de localisation et d'au moins une sonde de température située à l'extérieur du tunnel à proximité de son entrée apte à fournir une valeur T_{entrée} de la température des gaz en son point de localisation;
   j) on détermine la différence T_{sortie-entrée} entre ladite température Tₛₒᵣₜᵢₑ et ladite température T_{entrée} , ou la différence entre la moyenne des températures Tₛₒᵣₜᵢₑ fournies par lesdites sondes de température de sortie et la moyenne de dites températures T_{entrée} fournies par lesdites sondes de température d'entrée ;
   k) on compare la valeur de la différence de température fournie par l'étape j) avec une valeur de consigne prédéterminée T⁰_{sortie-entrée} ;
   I) on rétroagit, en fonction du résultat de la comparaison de l'étape k), sur l'orientation de tout ou partie desdits volets d'équilibrage afin d'orienter tout ou partie des gaz froids contenus dans le tunnel pour rétablir ainsi si nécessaire la valeur de ladite différence de température au niveau de ladite valeur de consigne T⁰_{sortie-entrée}.
- on utilise, pour effectuer ladite rétroaction de l'étape I), une régulation de type PID.
- lesdits moyens d'extraction sur lesquels on rétroagit comprennent un seul conduit d'extraction situé à l'intérieur du tunnel, sensiblement au-dessus de la zone d'entrée des produits.

L'invention concerne également un tunnel cryogénique équipé d'un dispositif de conduite dudit tunnel, tunnel dans lequel circulent des produits à refroidir ou surgeler, tunnel équipé de moyens d'injection d'un fluide cryogénique ainsi que de moyens d'extraction à débit variable de tout ou partie des gaz froids résultant de la vaporisation dudit fluide dans le tunnel, ledit dispositif comprenant :
a) au moins une sonde de température située à l'extérieur du tunnel à proximité de son entrée et/ou de sa sortie, apte à fournir une valeur T_{entrée/sortie} de la température des gaz en son point de localisation;
b) au moins une sonde de température située à l'extérieur du tunnel apte à fournir une valeur T_{amb} de la température ambiante du local où fonctionne le tunnel ;
c) une unité d'acquisition et de traitement d'informations apte à déterminer la différence T_{amb-entrée/sortie} entre ladite température ambiante T_{amb} et ladite température T_{entrée/sortie} , ou la différence entre la moyenne des températures ambiantes fournies par lesdites sondes de température ambiante et la moyenne de dites températures T_{entrée/sortie} fournies par lesdites sondes de température d'entrée/sortie, à comparer la valeur de la différence de température fournie par l'étape précédente avec une valeur de consigne prédéterminée T⁰_{amb⁻entrée/sortie} et à rétroagir le cas échéant, en fonction du résultat de la comparaison précédente sur le débit d'extraction desdits moyens d'extraction afin de rétablir si nécessaire la valeur de ladite différence de température au niveau de ladite valeur de consigne T⁰_{amb⁻entrée/sortie} .

Le dispositif de conduite du tunnel selon l'invention pourra par ailleurs adopter l'une ou plusieurs des caractéristiques suivantes :
- l'unité d'acquisition et de traitement d'informations utilise, pour effectuer ladite rétroaction, un régulateur de type PID.
- le dispositif comprend, à l'intérieur du tunnel, un ou plusieurs volets d'équilibrage des gaz, apte(s) à orienter les gaz froids vers l'entrée ou la sortie du tunnel, et actionnables automatiquement depuis l'extérieur du tunnel.
- dans le contexte de la présence desdits volets, le dispositif comprend également :
   i) au moins une sonde de température située à l'extérieur du tunnel à proximité de sa sortie, apte à fournir une valeur Tₛₒᵣₜᵢₑ de la température des gaz en son point de localisation et au moins une sonde de température située à l'extérieur du tunnel à proximité de son entrée apte à fournir une valeur T_{entrée} de la température des gaz en son point de localisation;
   j) une unité d'acquisition et de traitement d'informations apte à déterminer la différence T_{sortie-entrée} entre ladite température Tₛₒᵣₜᵢₑ et ladite température T_{entrée} , ou la différence entre la moyenne des températures Tₛₒᵣₜᵢₑ fournies par lesdites sondes de température de sortie et la moyenne des dites températures T_{entrée} fournies par lesdites sondes de température d'entrée, à comparer la valeur de la différence de température fournie par l'étape précédente avec une valeur de consigne prédéterminée T⁰_{sortie-entrée} , et à rétroagir le cas échéant, en fonction du résultat de la comparaison précédente sur l'orientation de tout ou partie desdits volets d'équilibrage afin d'orienter tout ou partie des gaz froids contenus dans le tunnel pour rétablir ainsi si nécessaire la valeur de ladite différence de température au niveau de ladite valeur de consigne T⁰_{sortie-entrée}.
- ladite unité d'acquisition et de traitement d'informations utilise, pour effectuer ladite rétroaction, un régulateur de type PID.
- lesdits moyens d'extraction sur lesquels on rétroagit comprennent un seul conduit d'extraction situé à l'intérieur du tunnel, sensiblement au-dessus de la zone d'entrée des produits.

L'invention sera mieux comprise à la lecture de la description qui va suivre, donnée uniquement à titre d'exemple et faite en se référant aux dessins annexés, sur lesquels :
- la Figure 1 est une vue en coupe longitudinale d'un tunnel de l'art antérieur ;
- la Figure 2 est une vue en coupe longitudinale d'un tunnel permettant la mise en oeuvre de l'invention.

La figure 1 illustre la structure typique d'un tunnel cryogénique 1 dans lequel circulent des produits à refroidir ou surgeler (entrée 7 des produits, sortie 8 des produits traités), tunnel équipé de moyens d'injection 2 d'un fluide cryogénique ainsi que de plusieurs moyens 3 d'extraction des gaz froids résultant de la vaporisation du fluide dans le tunnel. On reconnaît par ailleurs la présence d'une série de ventilateurs 4.

On a d'autre part représenté par les flèches 5 les entrées d'air dans le tunnel (en entrée ou en sortie) et par les flèches 6 les sorties de gaz du tunnel (ici encore en entrée ou en sortie).

L'installation représentée en figure 2 permet quant à elle la mise en oeuvre de la présente invention. On notera que par rapport à la figure 1 les même éléments de structure portent la même référence (par exemple l'injection de liquide cryogénique 2, ou encore les entrées d'air 5 dans le tunnel ou les sorties de gaz 6 de ce tunnel).

Pour le mode de réalisation représenté, on dispose d'une sonde de température 21 située à l'extérieur du tunnel à proximité de son entrée, apte à fournir une valeur T_{entée} de la température des gaz en son point de localisation, d'une sonde de température 22 située à l'extérieur du tunnel à proximité de sa sortie, apte à fournir une valeur Tₛₒᵣₜᵢₑ de la température des gaz en son point de localisation, ainsi que d'une sonde de température 23 située à l'extérieur du tunnel apte à fournir une valeur T_{amb} de la température ambiante du local où fonctionne le tunnel.

La notion de « proximité » de l'une ou l'autre des sondes selon l'invention doit s'entendre comme une distance raisonnable pour que la valeur de température fournie soit représentative des phénomènes d'entrée d'air ou de fuite de gaz froid, donc typiquement un ordre de grandeur de quelques millimètres à quelques dizaines de millimètres de la porte d'entrée ou de sortie du tunnel va très bien convenir à la mise en oeuvre de la présente invention.

Comme indiqué sur la figure on dispose également d'une unité 30 d'acquisition et de traitement d'informations apte (voir sur la figure les flèches tiretées et mixtes tiretées-pointillées) :
- à déterminer la différence T_{amb⁻entrée/sortie} entre la température ambiante T_{amb} fournie par la sonde 23 et l'une ou l'autre des températures T_{entrée/sortie} fournies par les sondes 21 et 22 ou leur moyenne ;
- à comparer la valeur de la différence de température fournie par l'étape précédente avec une valeur de consigne prédéterminée T⁰_{amb⁻entrée/sortie} ;
- à rétroagir, en fonction du résultat de cette comparaison sur le débit d'extraction des moyens d'extraction 3 afin de rétablir si nécessaire la valeur de la différence de température au niveau de la valeur de consigne T⁰_{amb⁻entrée/sortie}.

Mais l'unité 30 est également apte selon un des modes de réalisation de l'invention :
- à déterminer la différence T_{sortie-entrée} entre la température Tₛₒᵣₜᵢₑ fournie par la sonde 22 et la température T_{entrée} fournie par la sonde 21 ;
- à comparer la valeur de la différence de température fournie par l'étape précédente avec une valeur de consigne prédéterminée T⁰_{sortie-entrée} ;
- à rétroagir, en fonction du résultat de la comparaison précédente, sur l'orientation de tout ou partie des volets d'équilibrage 20 afin d'orienter tout ou partie des gaz froids contenus dans le tunnel pour rétablir ainsi si nécessaire la valeur de la différence de température au niveau de la valeur de consigne T⁰_{sortie-entrée}.

Si conformément à l'invention on peut n'agir que sur l'extraction 3 il est clair que l'exploitation combinée des deux modes de contrôle (moyens d'extraction et volets) offre les meilleurs résultats .

L'unité 30 détermine la différence T_{sortie-entrée} entre la température Tₛₒᵣₜᵢₑ (22) et la température T_{entrée} (21), et compare avec une valeur de consigne prédéterminée T⁰_{sortie-entrée}. Si les mouvements de gaz dans le tunnel vont de l'avant vers l'arrière, il y aura entrée d'air à l'entrée du tunnel, T_{entrée} va monter, il y aura aussi sortie de gaz froid en sortie de tunnel et Tₛₒᵣₜᵢₑ va chuter. Globalement, le mouvement de gaz de l'avant vers l'arrière va se traduire par une baisse de T_{sortie-entrée}.

De même, un mouvement de gaz de l'arrière vers l'avant du tunnel se traduira par une augmentation de T_{sortie-entrée}.

A l'intérieur du tunnel, des volets d'équilibrage 20 des gaz dévient les turbulences créées par les ventilateurs et permettent d'orienter les gaz froids vers l'entrée ou la sortie du tunnel selon le besoin.

Selon l'invention on dispose donc d'un moyen de contrôle des mouvements de gaz dans le tunnel (volets gaz) et d'un moyen de mesure des ces mouvements (T_{sortie-entrée}.). Une régulation permet alors d'adapter en permanence la position des volets gaz en fonction de T_{sortie-entrée}.de manière à obtenir une situation stable sans mouvement de gaz vers l'avant ou vers l'arrière. Un système de type régulation PID compare T_{sortie-entrée} à une consigne et calcule la position idéale des volets gaz.

On utilisera préférentiellement des consignes de température - que ce soit pour l'entrée ou la sortie- plus ou moins inférieures à la température ambiante , en pratique préférentiellement voisines de 0°C.

On aura compris à la lecture de ce qui précède que ces deux modes de contrôle fonctionnent de manière indépendante mais permettent d'obtenir en combinaison un fonctionnement de tunnel très proche des conditions idéales.

En quelque sorte, et sans que l'explication schématique (et purement indicative de la compréhension des phénomènes que l'on peut avoir à l'heure actuelle) donnée ci-dessous ne puisse être considérée comme limitative vis a vis de la présente invention, il y a -lorsque les deux modes de contrôle sont combinés- une sorte d'échange du « problème » entre l'entrée et la sortie du tunnel (gestion de la « boule de froid » intermédiaire entre l'entrée et la sortie), les volets étant aptes à renvoyer vers l'entrée cette « boule de froid » tandis que l'extraction est apte quand cela s'avère nécessaire à en évacuer une partie hors du tunnel.

## Revendications

1. Procédé de conduite d'un tunnel cryogénique dans lequel circulent des produits à refroidir ou surgeler, tunnel équipé de moyens d'injection d'un fluide cryogénique ainsi que de moyens d'extraction (3) à débit variable de tout ou partie des gaz froids résultant de la vaporisation dudit fluide dans le tunnel, **se caractérisant en ce que** :
a) on dispose d'au moins une sonde de température (21/22) située à l'extérieur du tunnel à proximité de son entrée et/ou de sa sortie, apte à fournir une valeur T_{entrée/sortie} de la température des gaz en son point de localisation;
b) on dispose d'au moins une sonde de température (23) située à l'extérieur du tunnel apte à fournir une valeur T_{amb} de la température ambiante du local où fonctionne le tunnel ;
c) on détermine la différence T_{amb-entrée/sortie} entre ladite température ambiante T_{amb} et ladite température T_{entrée/sortie} , ou bien la différence entre la moyenne des températures ambiantes fournies par lesdites sondes de température ambiantes et la moyenne de dites températures T_{entrée/sortie} fournies par lesdites sondes de température d'entrée/sortie ;
d) on compare (30) la valeur de la différence de température fournie par l'étape c) avec une valeur de consigne prédéterminée T⁰_{amb⁻entrée/sortie} ;
e) on rétroagit, en fonction du résultat de la comparaison de l'étape d), sur le débit d'extraction desdits moyens d'extraction (3) afin de rétablir si nécessaire la valeur de ladite différence de température au niveau de ladite valeur de consigne T⁰_{amb⁻entrée/sortie} .

2. Procédé de conduite selon la revendication 1, **caractérisé en ce que** l'on utilise, pour effectuer ladite rétroaction de l'étape e) une régulation de type PID.

3. Procédé de conduite selon la revendication 1 ou 2 **caractérisé en ce que** l'on dispose, à l'intérieur du tunnel, de un ou plusieurs volets (20) d'équilibrage des gaz, apte(s) à orienter les gaz froids vers l'entrée ou la sortie du tunnel, et actionnables automatiquement depuis l'extérieur du tunnel.

4. Procédé de conduite selon la revendication 3 **caractérisé par** la mise en oeuvre des mesures suivantes :
i) on dispose d'au moins une sonde de température située à l'extérieur du tunnel à proximité de sa sortie, apte à fournir une valeur Tₛₒᵣₜᵢₑ de la température des gaz en son point de localisation et d'au moins une sonde de température située à l'extérieur du tunnel à proximité de son entrée apte à fournir une valeur T_{entrée} de la température des gaz en son point de localisation;
j) on détermine la différence T_{sortie-entrée} entre ladite température Tₛₒᵣₜᵢₑ et ladite température T_{entrée} , ou la différence entre la moyenne des températures Tₛₒᵣₜᵢₑ fournies par lesdites sondes de température de sortie et la moyenne des dites températures T_{entrée} fournies par lesdites sondes de température d'entrée ;
k) on compare la valeur de la différence de température fournie par l'étape j) avec une valeur de consigne prédéterminée T⁰_{sortie-entrée} ;
l) on rétroagit, en fonction du résultat de la comparaison de l'étape k), sur l'orientation de tout ou partie desdits volets d'équilibrage afin d'orienter tout ou partie des gaz froids contenus dans le tunnel pour rétablir ainsi si nécessaire la valeur de ladite différence de température au niveau de ladite valeur de consigne T⁰_{sortie-entrée}.

5. Procédé de conduite selon la revendication 4, **caractérisé en ce que** l'on utilise, pour effectuer ladite rétroaction de l'étape I), une régulation de type PID.

6. Procédé de conduite selon l'une des revendications précédentes, **caractérisé en ce que** lesdits moyens d'extraction sur lesquels on rétroagit comprennent un seul conduit d'extraction situé à l'intérieur du tunnel, sensiblement au-dessus de la zone d'entrée des produits.

7. Tunnel cryogénique équipé d'un dispositif de conduite dudit tunnel, tunnel dans lequel circulent des produits à refroidir ou surgeler, tunnel équipé de moyens d'injection d'un fluide cryogénique ainsi que de moyens d'extraction à débit variable de tout ou partie des gaz froids résultant de la vaporisation dudit fluide dans le tunnel, ledit dispositif comprenant :
a) au moins une sonde de température (21/22) située à l'extérieur du tunnel à proximité de son entrée et/ou de sa sortie, apte à fournir une valeur T_{entrée/sortie} de la température des gaz en son point de localisation;
b) au moins une sonde de température (23) située à l'extérieur du tunnel apte à fournir une valeur T_{amb} de la température ambiante du local où fonctionne le tunnel ;
c) une unité (30) d'acquisition et de traitement d'informations apte à déterminer la différence T_{amb-entrée/sortie} entre ladite température ambiante T_{amb} et ladite température T_{entrée/sortie} , ou la différence entre la moyenne des températures ambiantes fournies par lesdites sondes de température ambiante et la moyenne de dites températures T_{entrée/sortie} fournies par lesdites sondes de température d'entrée/sortie, à comparer la valeur de la différence de température fournie par l'étape précédente avec une valeur de consigne prédéterminée T⁰_{amb⁻entrée/sortie} et à rétroagir le cas échéant, en fonction du résultat de la comparaison précédente sur le débit d'extraction desdits moyens d'extraction afin de rétablir si nécessaire la valeur de ladite différence de température au niveau de ladite valeur de consigne T⁰_{amb⁻entrée/sortie} .

8. Tunnel cryogénique selon la revendication 7, **caractérisé en ce que** ladite unité d'acquisition et de traitement d'informations utilise, pour effectuer ladite rétroaction un régulateur de type PID.

9. Tunnel cryogénique selon la revendication 7 ou 8, **caractérisé en ce qu'**il comprend, à l'intérieur du tunnel, un ou plusieurs volets (20) d'équilibrage des gaz, apte(s) à orienter les gaz froids vers l'entrée ou la sortie du tunnel, et actionnables automatiquement depuis l'extérieur du tunnel.

10. Tunnel cryogénique selon la revendication 9, **caractérisé en ce qu'**il comprend :
i) au moins une sonde de température située à l'extérieur du tunnel à proximité de sa sortie, apte à fournir une valeur Tₛₒᵣₜᵢₑ de la température des gaz en son point de localisation et au moins une sonde de température située à l'extérieur du tunnel à proximité de son entrée apte à fournir une valeur T_{entrée} de la température des gaz en son point de localisation;
j) une unité d'acquisition et de traitement d'informations apte à déterminer la différence T_{sortie-entrée} entre ladite température Tₛₒᵣₜᵢₑ et ladite température T_{entrée} , ou la différence entre la moyenne des températures Tₛₒᵣₜᵢₑ fournies par lesdites sondes de température de sortie et la moyenne des dites températures T_{entrée} fournies par lesdites sondes de température d'entrée, à comparer la valeur de la différence de température fournie par l'étape précédente avec une valeur de consigne prédéterminée T⁰_{sortie-entrée} , et à rétroagir le cas échéant, en fonction du résultat de la comparaison précédente sur l'orientation de tout ou partie desdits volets d'équilibrage afin d'orienter tout ou partie des gaz froids contenus dans le tunnel pour rétablir ainsi si nécessaire la valeur de ladite différence de température au niveau de ladite valeur de consigne T⁰_{sortie-entrée} .

11. Tunnel cryogénique selon la revendication 10 **caractérisé en ce que** ladite unité d'acquisition et de traitement d'informations utilise, pour effectuer ladite rétroaction, un régulateur de type PID.

12. Tunnel cryogénique selon l'une des revendications 7 à 11 **caractérisé en ce que** lesdits moyens d'extraction sur lesquels on rétroagit comprennent un seul conduit d'extraction situé à l'intérieur du tunnel, sensiblement au-dessus de la zone d'entrée des produits.

## Claims

1. Method of operating a cryogenic tunnel in which cooling or freezing products flow, a tunnel fitted with means of injecting a cryogenic fluid and means of extracting (3), at a variable flow rate, some or all of the cold gases resulting from the vaporization of the said fluid in the tunnel, **characterized in that**:
a) at least one temperature probe (21/22) is situated outside the tunnel close to its entrance and/or its exit, capable of supplying a value T_{entrance/exit} of the temperature of the gases at its location point;
b) at least one temperature probe (23) is situated outside the tunnel, capable of supplying a value T_{amb} of the ambient temperature of the room in which the tunnel operates;
c) the difference T_{amb-entrance/exit} is determined between the said ambient temperature T_{amb} and the said temperature T_{entrance/exit}, or the difference is determined between the average of the ambient temperatures supplied by the said ambient temperature probes and the average of the said temperatures T_{entrance/exit} supplied by the said entrance/exit temperature probes;
d) the value of the temperature difference supplied by step c) is compared (30) with a predetermined setting value T⁰_{amb⁻entrance/exit};
e) depending on the result of the comparison of step d), there is retroaction on the flow rate of extraction of the said extraction means (3) in order to restore, if necessary, the value of the said temperature difference to the said setting value T⁰_{amb⁻entrance/exit}.

2. Operating method according to Claim 1, **characterized in that**, to carry out the said retroaction of step e), the user uses a regulator of the PID type.

3. Operating method according to Claim 1 or 2, **characterized in that**, inside the tunnel, there are one or more gas balancing flaps (20) capable of directing the cold gases towards the entrance or the exit of the tunnel, and capable of being actuated automatically from outside the tunnel.

4. Operating method according to Claim 3, **characterized by** the application of the following measures:
i) at least one temperature probe is situated outside the tunnel close to its exit, capable of supplying a value Tₑₓᵢₜ of the temperature of the gases at its location point and at least one temperature probe is situated outside the tunnel close to its entrance, capable of supplying a value T_{entrance} of the temperature of the gases at its location point;
j) the difference T_{exit-entrance} is determined between the said temperature Tₑₓᵢₜ and the said temperature T_{entrance}, or the difference is determined between the average of the temperatures Tₑₓᵢₜ supplied by the said exit temperature probes and the average of the said temperatures T_{entrance} supplied by the said entrance temperature probes;
k) the value of the temperature difference supplied by step j) is compared with a predetermined setting value T⁰_{exit-entrance};
1) depending on the result of the comparison of step k), there is retroaction on the direction of some or all of the said balancing flaps in order to direct some or all of the cold gases contained in the tunnel thus to restore, if necessary, the value of the said temperature difference to the said setting value T⁰_{exit-entrance}.

5. Operating method according to Claim 4, **characterized in that**, to carry out the said retroaction of step 1), the user uses a regulator of the PID type.

6. Operating method according to one of the preceding claims, **characterized in that** the said extraction means on which there is retroaction include a single extraction duct situated inside the tunnel, substantially above the product entrance zone.

7. Cryogenic tunnel fitted with a device for operating the said tunnel, a tunnel in which cooling or freezing products flow, a tunnel fitted with means of injecting a cryogenic fluid and means of extracting, at a variable flow rate, some or all of the cold gases resulting from the vaporization of the said fluid in the tunnel, the said device comprising:
a) at least one temperature probe (21/22) situated outside the tunnel close to its entrance and/or its exit, capable of supplying a value T_{entrance/exit} of the temperature of the gases at its location point;
b) at least one temperature probe (23), situated outside the tunnel, capable of supplying a value T_{amb} of the ambient temperature of the room in which the tunnel operates;
c) an information acquisition and processing unit (30) capable of determining the difference T_{amb-entrance/exit} between the said ambient temperature T_{amb} and the said temperature T_{entrance/exit}, or the difference between the average of the ambient temperatures supplied by the said ambient temperature probes and the average of the said temperatures T_{entrance/exit} supplied by the said entrance/exit temperature probes, comparing the value of the temperature difference supplied by the preceding step with a predetermined setting value T⁰_{amb⁻entrance/exit} and retroacting, as appropriate, depending on the result of the preceding comparison, on the extraction flow rate of the said extraction means in order to restore, if necessary, the value of the said temperature difference to the said setting value T⁰_{amb⁻entrance/exit}.

8. Cryogenic tunnel according to Claim 7, **characterized in that** the said information acquisition and processing unit uses, to perform the said retroaction, a regulator of the PID type.

9. Cryogenic tunnel according to Claim 7 or 8, **characterized in that** it comprises, inside the tunnel, one or more gas balancing flaps (20), capable of directing the cold gases towards the entrance or the exit of the tunnel, and capable of being actuated automatically from outside the tunnel.

10. Cryogenic tunnel according to Claim 9, **characterized in that** it comprises:
i) at least one temperature probe situated outside the tunnel close to its exit, capable of supplying a value Tₑₓᵢₜ of the temperature of the gases at its location point and at least one temperature probe situated outside the tunnel close to its entrance, capable of supplying a value T_{entrance} of the temperature of the gases at its location point;
j) an information acquisition and processing unit capable of determining the difference T_{exit-entrance} between the said temperature Tₑₓᵢₜ and the said temperature T_{entrance}, or the difference between the average of the temperatures Tₑₓᵢₜ supplied by the said exit temperature probes and the average of the said temperatures T_{entrance} supplied by the said entrance temperature probes, comparing the value of the temperature difference supplied by the preceding step with a predetermined setting value T⁰_{exit-entrance}, and retroacting, as appropriate, depending on the result of the preceding comparison, on the direction of some or all of the said balancing flaps in order to direct some or all of the cold gases contained in the tunnel thus to restore, if necessary, the value of the said temperature difference to the said setting value T⁰_{exit-entrance}.

11. Cryogenic tunnel according to Claim 10, **characterized in that** the said information acquisition and processing unit uses, to carry out the said retroaction, a regulator of the PID type.

12. Cryogenic tunnel according to one of Claims 7 to 11, **characterized in that** the said extraction means on which there is retroaction include a single extraction duct situated inside the tunnel, substantially above the product entrance zone.

## Patentansprüche

1. Verfahren zum Betrieb eines Tiefkühltunnels, in dem abzukühlende oder einzufrierende Produkte umlaufen, wobei der Tunnel ausgestattet ist mit Mitteln zum Einspritzen einer Tiefkühlflüssigkeit sowie mit Mitteln (3) mit veränderlichem Durchfluss zum Abziehen von allen oder einem Teil der kalten Gase, die sich aus der Verdampfung der Flüssigkeit in dem Tunnel ergeben, **dadurch gekennzeichnet, dass**:
a) mindestens ein Temperaturfühler (21, 22) verfügbar ist, der sich außerhalb des Tunnels in der Nähe seines Eingangs und/oder seines Ausgangs befindet und dazu geeignet ist, einen Wert T_{Eingang/Ausgang} der Temperatur der Gase an seinem Standpunkt zu liefern;
b) mindestens ein Temperaturfühler (23) verfügbar ist, der sich außerhalb des Tunnels befindet und dazu geeignet ist, einen Wert T_{amb} der Umgebungstemperatur des Raumes, in dem der Tunnel funktioniert, zu liefern;
c) der Unterschied T_{amb-Eingang/Ausgang} zwischen der Umgebungstemperatur T_{amb} und der Temperatur T_{Eingang/Ausgang} oder der Unterschied zwischen dem Mittelwert der von den Umgebungstemperaturfühlern gelieferten Umgebungstemperaturen und dem Mittelwert der von den Eingangs-/Ausgangs-Temperaturfühlern gelieferten Temperaturen T_{Eingang/Ausgang} bestimmt wird;
d) der Wert des von Schritt c) gelieferten Temperaturunterschieds mit einem vorbestimmten Sollwert T⁰_{amb-Eingang/Ausgang} verglichen wird (30) ;
e) je nach dem Ergebnis des Vergleichs aus Schritt d) auf den Abzugsdurchfluss der Abzugsmittel (3) rückgewirkt wird, um falls nötig den Wert des Temperaturunterschieds auf den Sollwert T⁰_{amb-Eingang/Ausgang} zurückzubringen.

2. Betriebsverfahren nach Anspruch 1, **dadurch gekennzeichnet, dass** zur Ausführung der Rückwirkung aus Schritt e) eine Regelung vom Typ PID verwendet wird.

3. Betriebsverfahren nach Anspruch 1 oder 2, **dadurch gekennzeichnet, dass** im Innern des Tunnels eine oder mehrere Klappen (20) zum Gasausgleich verfügbar sind, die dazu geeignet ist/sind, die kalten Gase auf den Eingang oder den Ausgang des Tunnels zu richten, und automatisch von außerhalb des Tunnels betätigt werden können.

4. Betriebsverfahren nach Anspruch 3, **gekennzeichnet durch** den Einsatz der folgenden Maßnahmen:
i) es sind mindestens ein Temperaturfühler, der sich außerhalb des Tunnels in der Nähe seines Ausgangs befindet und dazu geeignet ist, einen Wert T_{Ausgang} der Temperatur der Gase an seinem Standort zu liefern, und mindestens ein Temperaturfühler, der sich außerhalb des Tunnels in der Nähe seines Eingangs befindet und dazu geeignet ist, einen Wert T_{Eingang} der Temperatur der Gase an seinem Standort zu liefern, verfügbar;
j) es wird der Unterschied T_{Ausgang-Eingang} zwischen der Temperatur T_{Ausgang} und der Temperatur T_{Eingang} oder der Unterschied zwischen dem Mittelwert der von den Ausgangstemperaturfühlern gelieferten Temperaturen T_{Ausgang} und dem Mittelwert der von den Eingangstemperaturfühlern gelieferten Temperaturen T_{Eingang} bestimmt;
k) es wird der Wert des von Schritt j) gelieferten Temperaturunterschieds mit einem vorbestimmten Sollwert T⁰_{Ausgang-Eingang} verglichen;
1) es wird je nach dem Ergebnis des Vergleichs aus Schritt k) auf die Ausrichtung aller oder eines Teils der Ausgleichsklappen rückgewirkt, um alle oder einen Teil der in dem Tunnel enthaltenen kalten Gase auszurichten, um somit falls nötig den Wert des Temperaturunterschieds auf den Sollwert T⁰_{Ausgang-Eingang} zurückzubringen.

5. Betriebsverfahren nach Anspruch 4, **dadurch gekennzeichnet, dass** zur Ausführung der Rückwirkung aus Schritt 1) eine Regelung vom Typ PID verwendet wird.

6. Betriebsverfahren nach einem der vorhergehenden Ansprüche, **dadurch gekennzeichnet, dass** die Abzugsmittel, auf die rückgewirkt wird, eine einzige Abzugsleitung umfassen, die sich innerhalb des Tunnels im Wesentlichen oberhalb des Eingangsbereichs der Produkte befindet.

7. Tiefkühltunnel, ausgestattet mit einer Vorrichtung zum Betrieb des Tunnels, wobei in dem Tunnel abzukühlende oder einzufrierende Produkte umlaufen, wobei der Tunnel ausgestattet ist mit Mitteln zum Einspritzen einer Tiefkühlflüssigkeit sowie mit Mitteln mit veränderlichem Durchfluss zum Abziehen von allen oder einem Teil der kalten Gase, die sich aus der Verdampfung der Flüssigkeit in dem Tunnel ergeben, wobei die Vorrichtung folgendes umfasst:
a) mindestens einen Temperaturfühler (21, 22), der sich außerhalb des Tunnels in der Nähe seines Eingangs und/oder seines Ausgangs befindet und dazu geeignet ist, einen Wert T_{Eingang/Ausgang} der Temperatur der Gase an seinem Standort zu liefern;
b) mindestens einen Temperaturfühler (23), der sich außerhalb des Tunnels befindet und dazu geeignet ist, einen Wert T_{amb} der Umgebungstemperatur des Raumes, in dem der Tunnel funktioniert, zu liefern;
c) eine Einheit (30) zur Daten-Erfassung und -Verarbeitung, die dazu geeignet ist, den Unterschied T_{amb-Eingang/Ausgang} zwischen der Umgebungstemperatur T_{amb} und der Temperatur T_{Eingang/Ausgang} oder den Unterschied zwischen dem Mittelwert der von den Umgebungstemperaturfühlern gelieferten Umgebungstemperaturen und dem Mittelwert der von den Eingangs-/Ausgangs-Temperaturfühlern gelieferten Temperaturen T_{Eingang/Ausgang} zu bestimmen, den Wert des von dem vorherigen Schritt gelieferten Temperaturunterschieds mit einem vorbestimmten Sollwert T⁰_{amb-Eingang/Ausgang} zu vergleichen, und gegebenenfalls, je nach dem Ergebnis des vorhergehenden Vergleichs, auf den Abzugsdurchfluss der Abzugsmittel rückzuwirken, um falls nötig den Wert des Temperaturunterschieds auf den Sollwert T⁰_{amb-Eingang/Ausgang} zurückzubringen.

8. Tiefkühltunnel nach Anspruch 7, **dadurch gekennzeichnet, dass** die Einheit zur Daten-Erfassung und -Verarbeitung zur Ausführung der Rückwirkung einen Regler vom Typ PID verwendet.

9. Tiefkühltunnel nach Anspruch 7 oder 8, **dadurch gekennzeichnet, dass** er innerhalb des Tunnels eine oder mehrere Gasausgleichsklappen (20) umfasst, die dazu geeignet sind, die kalten Gase auf den Eingang oder den Ausgang des Tunnels zu richten, und automatisch von außerhalb des Tunnels betätigt werden können.

10. Tiefkühltunnel nach Anspruch 9, **dadurch gekennzeichnet, dass** er folgendes umfasst:
i) mindestens einen Temperaturfühler, der sich außerhalb des Tunnels in der Nähe seines Ausgangs befindet und dazu geeignet ist, einen Wert T_{Ausgang} der Temperatur der Gase an seinem Standort zu liefern, und mindestens einen Temperaturfühler, der sich außerhalb des Tunnels in der Nähe seines Eingangs befindet und dazu geeignet ist, einen Wert T_{Eingang} der Temperatur der Gase an seinem Standpunkt zu liefern;
j) eine Einheit zur Daten-Erfassung und -Verarbeitung, die dazu geeignet ist, den Unterschied T_{Ausgang-Eingang} zwischen der Temperatur T_{Ausgang} und der Temperatur T_{Eingang} oder den Unterschied zwischen dem Mittelwert der von den Ausgangstemperaturfühlern gelieferten Temperaturen T_{Ausgang} und dem Mittelwert der von den Eingangstemperaturfühlern gelieferten Temperaturen T_{Eingang} zu bestimmen, den Wert des von dem vorhergehenden Schritt gelieferten Temperaturunterschieds mit einem vorbestimmten Sollwert T⁰_{Ausgang-Eingang} zu vergleichen, und gegebenenfalls, je nach dem Ergebnis des vorhergehenden Vergleichs, auf die Ausrichtung aller oder eines Teils der Ausgleichsklappen rückzuwirken, um alle oder einen Teil der in dem Tunnel enthaltenen kalten Gase auszurichten, um somit falls nötig den Wert des Temperaturunterschieds auf den Sollwert T⁰_{Ausgang-Eingang} zurückzubringen.

11. Tiefkühltunnel nach Anspruch 10, **dadurch gekennzeichnet, dass** die Einheit zur Daten-Erfassung und -Verarbeitung zur Ausführung der Rückwirkung einen Regler vom Typ PID verwendet.

12. Tiefkühltunnel nach einem der Ansprüche 7 bis 11, **dadurch gekennzeichnet, dass** die Abzugsmittel, auf die rückgewirkt wird, eine einzige Abzugsleitung umfassen, die sich innerhalb des Tunnels im Wesentlichen oberhalb des Produkteingangsbereichs befindet.
